# EUROPÄISCHE PATENTSCHRIFT

(11) **EP 2 283 999 B1**
(45) Veröffentlichungstag und Bekanntmachung des Hinweises auf die Patenterteilung: **27.07.2016**
(21) Anmeldenummer: 10008464.9
(22) Anmeldetag: 13.08.2010
(51) Int. Cl.: B30B 9/30

(54) **Ballenpresse**
Baling press
Presse à ballot

(30) Priorität: 14.08.2009 DE 202009011314 U
(43) Veröffentlichungstag der Anmeldung: 16.02.2011
(73) Patentinhaber: Schwelling, Hermann, 88682 Salem (DE)
(72) Erfinder: Schwelling, Hermann, 88682 Salem (DE)
(74) Vertreter: Weickmann & Weickmann PartmbB

(56) Entgegenhaltungen:
- EP-B1- 0 810 083
- WO-A1-01/56775
- DE-A1- 19 755 644
- US-A- 3 463 079
- US-A- 3 910 181
- US-A- 4 232 599
- US-A- 5 575 199

## Beschreibung

Die Erfindung bezieht sich auf eine Ballenpresse nach dem Oberbegriff des Anspruches 1, mit der komprimierbare, vorzugsweise voluminöse und/oder sperrige, Abfallstoffe zu kompakten, transport- und lagerfähigen, quaderförmigen Ballen verdichtet werden.

Ballenpressen sind an sich in mehreren Gattungsformen bekannt. Sie werden eingesetzt, um Verpackungsmaterial aus Pappe und Karton, aber auch Schnittgut aus Aktenvernichtern, Kunststoffabfälle oder textiles Fasermaterial und sonstiges komprimierbares Abfallmaterial zu verdichten, um dieses in der Form von Ballen platzsparend transportieren und gegebenenfalls als Wertstoff wieder verwenden zu können. Bei diesen Prozessen sollen die gefertigten Ballen einerseits die für einen Ballen vorgegebene Raumgröße optimal nutzen, andererseits gut stapelbar sein und eine äußere Gestalt haben, an die Handhabetechnik und Flurförderer, zum Beispiel Gabelhubwagen und ähnliche Geräte, für den Transport gut und sicher angreifen können, ohne dabei die Form des Ballens selbst und dessen Verschnürung zu beschädigen oder gar zu zerstören.

Für die Herstellung von derartigen Ballen sind bei Ballenpresse stehender Bauart, die auch Vertikal-Ballenpressen genannt werden, verschiedene Konstruktionselemente für die Gestaltung des Pressraumes / Pressschachtes bekannt.

Bei derartigen Vertikal-Ballenpressen, unter anderem auch Schrankpressen genannt, werden die fertig gepressten Ballen nach Anlegen der Umschnürung/Umreifung aus dem Pressraum (Pressschacht) entladen und dann abtransportiert.
Dieses Entladen erfolgt zum Beispiel gemäß der DE 197 55 644 A1 mit einer Auswurfvorrichtung. Mittels einer auf bzw. im Schachtboden angeordneten schwenkbaren Hubplatte wird der fertige Ballen an seiner Bodenfläche angehoben und über seine untere Vorderkante aus dem Pressschacht herausgekippt, sodass die Frontfläche des Ballens nach dem Entladen vor der Ballenpresse auf dem Fußboden zu liegen kommt oder auf einer Transportpalette, sofern diese vor dem Entladen vor die Ballenpresse gelegt wurde. Der Transport von hier aus zu einem Lagerplatz oder einem Transportfahrzeug erfolgt mittels einem Gabelstapler oder einem Gabelhubwagen, dessen Gabeln die Transportpalette oder den Ballen untergreifen.
Sofern keine Transportpalette vorgesehen ist, müssen sich die Gabeln des Flurförderers beim Aufnehmen des Ballens unter die nun unten liegende Frontfläche des Ballens schieben. Hierbei kann es zur Beschädigung der betreffenden Ballenaußenfläche kommen, was einerseits zu einer ungewollten Beschädigung des Abfallmaterials - mit der Folge der Minderung des Verkaufspreises - , zu einer Beschädigung der Umschnürungsrnittel, als auch zur Deformation der Außenfläche des Ballens führen kann.

Je nachdem, wie die Gabeln des Flurförderers beschaffen sind, kann es jedoch auch passieren, dass der Ballen nicht aufgenommen wird, sondern zunächst über die Bodenfläche (Fußboden) geschoben wird, bis zu einem entsprechenden Gegenstand, der das weitere Verschieben verhindert. Sofern sich nur eine Person in dem betreffenden Raum aufhält, kann dies unschädlich sein. Bei Aufenthalt von mehreren Personen in dem betreffenden Arbeitsbereich werden dadurch jedoch Unfallgefahren geschaffen.

Um das Aufnehmen eines fertig gepressten, umschnürten Ballen sicherer zu gestalten, sind bei einer Ballenpresse nach der EP 0 810 083 B1 auf dem Boden des Pressschachtes bzw. in dem Boden des Pressschachtes Formkörper vorgesehen Bei jedem Hub der Pressplatte wird das unmittelbar am Boden des Pressschachtes und somit auch unmittelbar an den Formkörpern aufliegende Abfallmaterial, welches späterhin die Ballenunterseite bildet, über die Formkörper zum Boden des Pressschachtes hin verbogen. Nach mehreren Arbeitshüben der Pressplatte bildet sich in der Ballenunterseite je vorhandenen Formkörper eine Längsnut. Diese Längsnuten haben eine korrespondierende Lage und Größe zu den Hubgabeln von Flurförderern. Die Formtreue der Längsnuten bezüglich dem von den Formkörpern vorgegebenen Querschnitt ist sehr stark von der plastischen Formbarkeit und dem Expansionsverhalten des in diesem Ballenbereich vorhanden Abfallmaterials abhängig. Bei relativ homogenem Abfallmaterial wird die Ausformung der Längsnuten in der Ballenunterseite fast gleichmäßig sein. Bei sehr unterschiedlicher Zusammensetzung des Abfallmaterials ist die Ausformung der Längsnuten in der Ballenunterseite wesentlich ungleichmäßig.

Bei der einen Ausführung gemäß der EP 0 810 083 B1, bei der die Formkörper auf deren Boden angeordnet sind, wird der fertig gepresste Ballen nach seiner Umschnürung mit einer zur Ballenpresse gehörenden Schutieinheit aus dem Pressschacht heraus geschoben.

Nach einer weiteren Ausführung sind die Formkörper im Boden versenkbar. Vor dem Herstellen des Ballens werden diese Formkörper in den Pressschacht hinein angehoben. Nach Fertigstellung des Ballens werden die Formkörper in den Boden des Pressschachtes versenkt. Einerseits werden die für die Gabeln eines Flurförderers erzeugten längs gerichteten Nuten zugleich für die Durchführung des Bindematerials genutzt. Zum anderen erleichtern die abgesenkten Formkörper das horizontale Herausschieben des Ballens aus dem Pressschacht durch Minderung der Reibflächen bzw. die Gabeln eines Gabelstaplers können unter den noch im Pressschacht befindlichen Ballen eingefahren werden, sodass mittels dem Gabelstapler der fertige Ballen aus dem Pressschacht heraushebbar ist.

Demgegenüber ist bei einer Ballenpresse gemäß der WO 01/56775 A1 der Boden des Pressraumes horizontal in Richtung Tür und Rückwand bewegbar ausgeführt und zugleich konvex gegen den Pressraum angeordnet. Bei dem Verpressen des Abfallmaterials und der Herstellung des Ballens wird somit die untere Fläche des Ballens konkav ausgebildet. Von den Seitenflächen des Ballens, und deren Kanten an der Ballenunterseite ausgehend entsteht somit eine in den Ballenkörper gerichtete Wölbung.
Nach einer Ausführung wird bei dieser Ballenpresse der fertig gepresste und umschnürte Ballen mittels dem bewegbaren Boden des Pressraumes aus selbigem herausgefahren und bei der Rückwärtsbewegung des Bodens auf der Bodenfläche vor der Ballenpresse abgelegt. Die Gabeln eines Flurförderers können dann in den gewölbten Hohlraum unter der Bodenfläche des Ballens einfahren und sodann selbigen für den Transport anheben.
Bei einer weiteren Ausführung dieser Ballenpresse sind auf der bewegbaren konvexen Bodenfläche und in dem Pressraum parallel zueinander und bezüglich der Tür quer gerichtete Streben vorgesehen, mit denen das bodenflächennahe Material des Ballens beim Pressen zusätzlich beeinflusst werden soll, um deren Expansionsverhalten zu verringern.

Mit vorgenannten beiden Ballenpressen werden zwar Ballen erzeugt, die zu den Gabeln von Flurförderern koinzidente Längsnuten aufweisen, jedoch ist der vorgesehene technische / konstruktive Aufwand hierzu sehr hoch.

Zudem sind die dort vorgesehenen Vorrichtungen zum Schieben des fertigen Ballens aus dem Pressraum heraus ständig der Presskraft ausgesetzt; müssen also dementsprechend stark dimensioniert sein, und sind wegen dem nicht vermeidbaren Materialabrieb beim Pressen einer erhöhten Verschmutzung und somit einem erhöhten Verschleiß ausgesetzt.

Zum anderen sind, je nach dem verpressten Abfallmaterial bzw. Gemisch von Abfallmaterials, die im Ballen erzeugten Längsnuten nicht immer formgetreu, sodass es beim Einfahren der Gabeln des Flurförderers in die Längsnuten Störungen auftreten, was den Arbeitsfluss stört und uneffektiv ist, unter Umständen kann die betreffende Außenfläche de Ballens teils oder ganz zerstört werden.

Weiterhin ist es für Vertikal-Ballenpressen mit zu öffnender Fronttür aus der US 3,910,181 - die den nächstreichenden Stand der Technik bildet - bekannt, auf der Innenseite der Fronttür leistenförmige, vertikal verlaufende Vorsprünge vorzusehen.

Diese erfüllen mehrere Funktionen, nämlich
- den dazwischen befindlichen schlitzartigen Freiraum, in dem das Umreifungsmaterial eingeführt werden soll, frei von Pressmaterial zu halten,
- die vertikal verfahrbare Pressplatte zuverlässig zu führen und
- beim Rückhub der Pressplatte in die Ausnehmungen der Pressplatte hineinragendes Pressmaterial aus diesen Aussparungen mittels der Leisten wieder zu entfernen, weshalb diese Vorsprünge nur in der oberen Hälfte der Tür angeordnet sind und an ihrem unteren Ende eine Auflaufschräge besitzen.

Die im Ballen dadurch erzeugten Nuten dienen also lediglich der Aufnahme des Umreifungsmaterials, und nicht der Bildung eines Freiraumes zum Einfahren der Zinken eines zum Beispiel Gabelstaplers, und sind hierfür auch nicht entsprechend dimensioniert.

Des Weiteren wird in dieser Schrift der fertige Ballen nicht herausgekippt, sondern horizontal aus dem seitlich geöffneten Presskanal herausgeschoben.

Aus der US 4,232,599 ist eine weitere Vertikal-Ballenpresse mit zu öffnender Fronttür bekannt, bei der zwar zum Entleeren der fertige Bällen aus dem geöffneten Presskanal herausgekippt wird, an der Fronttür jedoch keine vertikal verlaufenden leistenförmigen Elemente vorhanden sind, sondern lediglich einzelne Zacken, die als Rückhalter für bereits nach unten gepresstes Pressmaterial dienen sollen.

In US 5,575,199 sind diese Rückhalter in der Innenseite der Fronttür zwar vertikal verlaufend leistenförmig und in ihrer Gestalt gezackt ausgebildet, jedoch weist die dortige Ballenpresse keinen Auswerfer zum Herauskippen des fertiggestellten Ballens auf und sie dienen auch ausschließlich als Rückhalter und haben keinen andere Zweck.

Die Aufgabe der Erfindung ist die Weiterentwicklung einer Ballenpresse vertikaler Bauart, mit der Ballen hergestellt werden, in deren einer Körperaußenfläche zu Gabeln eines Flurförderer oder dgl. Handhabetechnik koinzidierende Längsnuten erzeugt sind, dahingehend, dass der Herstellungsaufwand der Ballenpresse gesenkt wird und Störungen beim Entladen des Ballens verringert werden, zudem soll die Formtreue der erzeugten Nuten verbessert werden.

Gelöst wird diese Aufgabe durch eine Ballenpresse mit den Merkmalen des Anspruches 1. Die nachgeordneten Ansprüche 2 bis 15 offenbaren Weiterbildungen und Ausführungsvarianten der erfindungsgemäßen Ballenpresse. Anspruch 16 bezieht sich auf die Verwendung der erfindungsgemäßen Ballenpresse.

Die neue Ballenpresse hat einen an sich bekannten Presskasten, der aus Seitenwänden, einer Rückwand, einem Schachtboden und einer Vorderwand gebildet ist und deren Innenflächen einen im Wesentliche vertikalen Pressschacht definieren, wobei wenigstens eine Wand eine Tür ist, die zur Entnahme des Ballen geöffnet werden kann. Dem Presskasten ist eine Antriebseinheit zugeordnet und in dem Pressschacht ist eine für den Pressvorgang bewegbare Pressplatte vorgesehen, die mit der Antriebseinheit der Ballenpresse mittels eines Kraftübertragers wirkungsmäßig verbunden ist.
Für das Entladen des fertig gepressten und umschnürten Ballen mittels einer Kippung um dessen vordere untere Körperkante ist im Bereich des Schachtbodens und/oder der Rückwand ein Auswerfer angeordnet. Zudem sind in den Pressschacht hineinragende Formkörper zur Ausbildung von Nuten in einer Außenfläche des Ballens vorgesehen, wobei in neuer, erfindungsgemäßer Ausführung wenigstens zwei balkenförmige Nutenformer mit einem horizontalen Abstand zueinander vertikal ausgerichtet an der Innenfläche der Tür angeordnet sind und die Pressplatte zu den Nutenformern korrespondierende Ausparungen besitzt.

Bei dieser neuen Ballenpresse wird in jede der zu einem Ballen zusammengepressten Materialschichten während deren gesamten Bewegung im Pressbereich des Pressschachtes die Nutform eingearbeitet. Und zwar wird im Bereich der Nutenformer und bei der Bewegung des Abfallmaterials entlang selbiger in jede Materialschicht des entstehenden Ballens an deren relativ dünnen Seitenfläche die Nutform quasi eingeprägt. Der für die Bildung der Nut aus seiner ursprünglichen Lage in der Materialschicht umzulenkende Flächenabschnitt ist klein; dies ist vorteilhaft für die Bildung der Nutkontur, deren Formstabilität und für eine Senkung der Antriebsleistung der Ballenpresse.
Bei den Lösungen im Stand der Technik erfolgt die Ausprägung der Nutenform dagegen nur in einigen wenigen unteren Materialschichten und in diesen auch nur während eines kleinen Zeitinterwalls der Materialbewegung beim Presshub. Die Flächenabschnitte der unteren Materialschichten des dort entstehenden Balles, die zur Bildung der jeweiligen Nut aus deren normaler Lage in der Materialschicht heraus ungelenkt werden müssen sind großflächig. Dementsprechend sind auch die gegen die Formstabilität der Nut wirkenden Rückstellkräfte des Materials groß. Das Pressen der mittleren und oberen Materialschichten des Ballens hat auf die Formung der Nutenkontur in der Ballenunterseite keinen Einfluss mehr. Nur bei wesentlicher Erhöhung der Presskraft (der an der Ballenpresse zu installierenden Antriebsleistung) wäre noch ein weiterer Einfluss auf die besagte Formgebung möglich.

Bezüglich geringeren Herstellungskosten ist es erfindungsgemäß auch von Vorteil, wenn eine Körperfläche der Nutenformer integral mit der Innenfläche der Tür ist.

Bezüglich der Formbildung der Nuten und einer guten Formstabilität der erzeugten Nuten sowie geringerer Herstellungs- und/oder Betriebskosten ist es weiterhin von Vorteil, wenn - bei geschlossener Tür betrachtet - die einwärts zum Pressschacht ausgerichtete Frontfläche jedes Nutenformers schmaler als deren türseitige Grundfläche ist und/oder selbige mit je einer seiner Seitenflächen eine vertikal ausgerichtete Längskante bildet, die wenigstens einen zackenförmigen oder einen sägezahnförmigen Abschnitt aufweist. Insbesondere ist wenigstens ein Zacken/Zahn jedes zackenförmigen Abschnittes zugleich ein Rückhalteteil, welches ein aufwärts gerichtetes Expandieren des druckentlasteten Abfallmaterials zumindest behindert.

Die Rückhaltefunktion eines jeden Zahnes des zackenförmigen Abschnittes kann noch dadurch verbessert werden, wenn die Zackenunterseite mit der Ebene der Frontfläche des Nutenformers einen Winkel von gleich oder kleiner 90° bildet.

Die Zackenoberseite eines jeden Zahnes bildet mit der Ebene der Frontfläche des Nutenformers einen vorzugsweise stumpfen Winkel. Hierdurch wird erreicht, dass beim Pressvorgang das abwärts gedrückte Material einerseits weiter in Richtung Pressraum geleitet wird und andererseits, insbesondere bei sehr eigensteifem Material, eine Schneid-, zumindest eine Anritzfunktion auf das Material ausgeübt wird, sodass es sich in diesem Bereich besser formen, also umlenken lässt.

Eine vorteilhafte Ausführungsform wird auch darin gesehen, dass oberhalb der Nutenformer an der Tür jeweils ein Leitkörper angeordnet ist, dessen Körpergrundfläche wenigsten gleich groß der kopfseitigen Körperfläche eines Nutenformers ist.

Bevorzugt sind die Leitkörper dachförmig ausgebildet, insbesondere haben die Leitkörper die Form ähnlich eines Giebelabschnittes eines Walmdaches, bevorzugt die Form ähnlich eines Krüppelwalmdaches.

Eine vorteilhafte Weiterbildung wird zudem darin gesehen, dass die Leitkörper jeweils mit ihren unteren Körperkanten mit einem vorderen und/oder seitlichen Abstand dachartig die kopfseitigen Körperkanten eines Nutenformers überragen.

Erfindungsgemäß vorteilhaft ist zudem, dass Abschnitte der von den seitlichen und der vorderen Leitfläche jedes Leitkörpers gebildeten Körperkanten Zackenabschnitte besitzen.

Hierdurch wird erreicht, dass das eingeworfene beim Pressvorgang zu verdichtende Material, welches durchaus sehr eigensteif sein kann, allmählich und zudem kräftesparend, im betreffenden Türbereich zur Nutenbildung umgelenkt wird und durch die Zackenabschnitte die betreffenden Materialabschnitte eingeschnitten bzw. zumindest angeritzt werden und somit die Eigensteifigkeit des Materials in diesen Materialabschnitten gebrochen bzw. minimiert wird. Durch das dachartige Überstehen der unteren Fläche des Leitkörpers über den betreffenden Nutenformer ergibt sich der Vorteil, dass diese Fläche bzw. die betreffenden Körperkanten des Leitkörpers auch als Rückhalteteil wirken, sodass bei angehobener Pressplatte zumindest zeitweise eine Rückhaltefunktion ausgeübt wird.

Eine bevorzugte Weiterbildung wird auch darin gesehen, dass die als Tür ausgebildete Wand des Presskastens zweiteilig ist, mit einer den Pressbereich verschließenden unteren Tür und einer den Einfüllbereich des Pressschachtes verschließenden oberen Tür.

Bevorzugt ist zudem vorgesehen, dass die Leitkörper im unteren Abschnitt der oberen Tür und die Nutenformer an der unteren Tür, also in dem gesamten ballenformenden Abschnitt des Presskastens angeordnet sind.

Entsprechend der gesamten Konzeption einer gattungsgemäßen Ballenpresse ist vorzugsweise die obere Tür um eine horizontale Achse klappbar und innerhalb eines Rahmens der unteren Tür angeordnet, wobei der Rahmen integral mit der unteren Tür ist und im geschlossenen Zustand den gesamten Pressschacht an dieser Wand verschließt

Ein weiterer Vorteil der Erfindung besteht darin, dass durch diese zwar einfache und praktische technische Lösung bekannte Ballenpresse der beschriebenen Gattung ohne großen Aufwand kostengünstige nachgerüstet werden können.

Die Erfindung wird nachfolgend anhand schematisch in Zeichnungen dargestellten Ausführungen beispielhaft näher erläutert. Es zeigen:
- Fig. 1: eine Seitenansicht in teilweisem Schnitt von der neuen Ballenpresse;
- Fig. 2: eine Draufsicht zu der neuen Ballenpresse nach Figur 1 im Schnitt A-A;
- Fig. 3: eine Frontansicht zu der neuen Ballenpresse nach Figur 1 mit geöffneter Tür;
- Fig. 3a: eine Sicht von oben auf die die neuen Körper tragende Tür;
- Fig. 3b: eine Sicht auf die Tür der neuen Ballenpresse im Schnitt C-C;
- Fig. 3c: eine Perspektivansicht eines Teilbereiches der Innenseite der Tür der neuen Ballenpresse und
- Fig. 3d, 3e: Details zu den neuen Körpern, den Nutenformern sowie
- Fig. 4: verschiedene Ausführungen der formgebenden neuen Körper.

Die in den Figuren angezogenen Bezugsziffern haben jeweils die gleiche Bedeutung, auch wenn sie in der Beschreibung der Ausführungen nicht zu jeder Figur ausdrücklich genannt werden.

In der Figur 1 ist die Ballenpresse 1 zum Verdichten von losen komprimierbaren, vorzugsweise voluminösen und/oder sperrigen Abfallstoffen, zu einem kompakten, quaderförmigen Ballen von der Seite in teilweisem Schnitt gezeigt. Der Pressschacht 2' des Presskastens 2 der Ballenpresse 1 ist in einen oberen Einfüllbereich 3 und einen unteren Pressbereich 4 untergliedert. Eine Wand des Presskastens 2 wird durch die obere Tür 8 und die untere Tür 7 gebildet. Die untere Tür 7 verschließt den Pressbereich 4 und die obere Tür 8 den Einfüllbereich 3. Beide Türen können wahlweise geöffnet werden (s. Figur 3). Für das Einfüllen von Abfallmaterial in den Pressbereich 4 über den Einfüllbereich 3 wird die obere Tür 8 zeitweilig geöffnet. Die Aufstellfläche für die Ballenpresse 1 ist hier ein Fußboden F.

Die Pressplatte 5 ist im Pressschacht 2' geführt und mittels einem Kraftüberträger 5a, hier ein Hydraulikzylinder, mit der auf dem Presskasten 2 angeordneten Antriebseinheit 6 verbunden.

Die Pressplatte 5 ist symbolisch in einer unteren Stellung gezeigt. Mit dem Pfeil 11 ist die Hubbewegung der Pressplatte 5 symbolisiert. In der strichpunktierten Position vollzieht die Preßplatte 5 einen Rückwärtshub in ihre Endstellung, nachdem sie zuvor eingeworfenes Material in Richtung des Bodens 2d geschoben und verpresst hat.

In dieser Figur 1 ist zudem gezeigt, dass ein Ballen B fertig gepresst ist. Er hat eine Höhe h, eine Tiefe t und eine Breite b. Mit 12 ist symbolisch wenigstens ein Umschnürungsband gezeigt, welches nach dem Öffnen der Türen 7 und 8 um den Ballen B in die mit bekannten, hier nicht gezeigten, Mitteln gebildete Rillen BR gelegt und verknotet wird. Hierbei befindet sich die Pressplatte 5 in einer unteren Position, wie in der Figur 1 gezeigt.

In der Figur 3 sind die Türen 7 und 8 der Ballenpresse nach einem Schwenk um 180° vollständig geöffnet. Der Blick fällt in den Pressschacht 2' der Ballenpresse 1 und auf die Innenfläche der Türen 7 und 8. Bei den noch im Pressbereich 4 befindlichen fertig gepressten Ballen B sind in dessen Frontfläche - in der türseitigen Körperfläche des Ballens B - die beim Verpressen des Abfallmaterials zu einem Ballen B erzeugten Nuten BN zu sehen. Der Einfachheit halber wurden hier die angelegten Umschnürungsbänder nicht gezeichnet.

In diese Nuten BN, die hier in der türseitigen Körperfläche des Ballens B erzeugt sind, werden nach dem Entladen des Ballens B also wenn selbiger B mit dieser Körperfläche auf dem Böden F liegt, die Gabeln eines Flurfördergerätes, zum Beispiel eines Gabelhubwagens, eingeschoben. Nach Anheben des Ballens B mittels dem Flurfördergerät kann selbiger B dann zu einem Lagerplatz oder einem Transportfahrzeug gefahren werden. Gegenüber der bekannten Variante, nach der ein fertig gepresster Ballen während des Entladens aus der Ballenpresse auf eine vor die Schachtöffnung positionierter Transportpalette gekippt wird, ist bei der hier vorgestellten neuen Ballenpresse eine Bevorratung von Transportpaletten in der Nähe der Ballenpresse bzw. der Transport von Transportpaletten von einem entfernt liegenden Lagerplatz zu der Ballenpresse hin entbehrlich.

Der Presskasten 2 - wie schon der Figur 1 erkennbar ist - ist gebildet von dem Schachtboden 2d und den darauf aufgesetzten Seitenwänden 2a, 2b und der Rückwand 2c sowie den bereits benannten, hier geöffneten Türen 7 und 8.
An der unteren Tür 7, die für den Pressbetrieb den Pressbereich 4 verschließt, sind mit horizontalem Abstand L1 zueinander beabstandet und vertikal ausgerichtet zwei balkenförmige Nutenformer 9 angeordnet. Oberhalb dieser Nutenformer 9 sind, in der hier gezeigten Variante an der oberen Tür 8, dachförmig ausgebildete Leitkörper 10 korrespondierend zu den Nutenformern 9 ebenfalls an der Innenflächen der Tür angeordnet.
In den Figuren 3a, eine Draufsicht auf beide Türen, und in der Figur 3b, eine Schnittdarstellung nach Schnittlinie C-C, ist die balkenförmige Ausbildung der Nutenformer 9 und der Leitkörper 10 erkennbar.
Jeder Nutenformer 9 hat eine bei geschlossener Tür in den Pressschacht 2' zeigende Frontfläche 9a, hierzu auch Figur 2. Von deren beiden vertikal gerichteten Körperkanten ausgehend sind Seitenflächen 9b, 9c vorgesehen, die bis zur Innenfläche der Tür 7 hin reichen. Die rückwärtige Fläche jedes Nutenformers 9 ist bei dieser Ausführung integral mit der Innenfläche der unteren Tür 7.
Die Frontfläche 9a bildet mit jeder Seitenfläche 9b, 9c eine Längskante 9d. Der von der Frontfläche und einer Seitenfläche 9b bzw. 9c eingeschlossene Winkel ist hier 90°. Dieser Winkel kann jedoch je nach geplantem Einsatzzweck der Ballenpresse auch spitz- oder stumpfwinklig ausgeführt sein.
Eine nicht weiter angezogene Böden- und eine Kopffläche schließen in horizontaler Anordnung den Nutenformer 9 boden- bzw. kopfseitig, sodass jeder Nutenformer 9 bevorzugt ein Hohlkörper ist.

Die untere Fläche jedes Leitkörpers 10 überragt mit ihren Kantenbereichen mit einem schachteinwärts gerichteten vorderen Abstand L2 und einem seitlichen Abstand L3 - in der Vertikalen gesehen - die horizontalen oberen Körperkanten der Nutenformer 9. Ein Leitkörper 10 ist also jeweils für einen Nutenformern 9 ein dachartiger Aufsatz.

Die Form der Leitkörper 10 ist zudem in Perspektive in der Figur 3c dargestellt. Die Leitkörper 10 haben, in vertikaler Richtung gesehen, und bezüglich der oberen Körperfläche des betreffenden Nutformers 9 eine dachförmige Ausbildung, vorteilhafter Weise in Art des Giebels eines Walmdaches und insbesondere die Form eines Krüppelwalmdaches.
Die Flächen des Leitkörpers 10 bilden seitliche Leitflächen 10a, eine obere Leitfläche 10b und eine vordere Leitfläche 10c mit denen das türseitig im Einfüllbereich 3 liegende Material während des Presshubes der Pressplatte 5 in Richtung Schachtboden 2d sowie seitwärts der Fläche 9a, 9b und 9c der Nutenformer 9 umgelenkt wird. Beim Niederpressen des Abfallmaterials werden im Kopfbereich der Nutenformer 9 deshalb keine bzw. nicht nennenswerten Scherkräfte auftreten, die bei der Konzipierung der Antriebsleistung für die besagte Ballenpresse zusätzlich zu berücksichtigen sind.
Die Körperkanten 10d der vorderen Leitfläche 10c jedes Leitkörpers 10 besitzen zudem einen Zackenabschnitt 19, deren Vorteile bereits vorn in der Beschreibung genannt wurden.
In der Figur 3c ist auch erkennbar, dass jede vertikal gerichtete Längskante 9d der Nutenformer 9 zacken- oder sägezahnförmig 15 ausgebildet ist. Diese Formgebung hat den bereits genannten Vorteil, dass beim Niederdrücken des Abfallmaterials in diesem Bereich, insbesondere bei sehr eigensteifem Abfallmaterial, z.B. Kartonagen, die Kanten dieser Zackenleiste den betreffenden Abschnitt der Oberfläche der Kartonagen oder ähnlichen Abfallmaterials einschneiden oder zumindest anritzen und somit das Umlenken der betreffenden Flächenabschnitte des verpressten Materials erleichtern. Zudem wird in den betreffenden Flächenabschnitten die dem Material innewohnende jeweilige elastische Eigenschaft geschwächt, wodurch das von Pressdruck entlastete Material weniger expandiert.

Zudem wirken die Zacken der Zackenleiste 15 nach Druckentlastung des gepressten Abfallmaterials als Rückhalteteil gegen ein Expandieren des zusammengepressten Materials. Erfindungsgemäß sind hierzu die Zacken entsprechend der Darstellung in Figur 3d und 3e ausgebildet. Die Zackenunterseite 17 ist bezüglich der Zackengrundseite 16, die an der Frontfläche 9a des Nutenformers 9 angeordnet ist, derart gelegen, dass zwischen der Zackenunterseite 17 und der Frontfläche 9a ein Winkel W1 gleich oder kleiner 90° gebildet wird. Dagegen ist der Winkel der zwischen der Zackenoberseite 18 und der Frontfläche 9a liegt ein vorzugsweise stumpfer Winkel W2. Die sich daraus ergebenden Vorteile wurden bereits weiter vorn in der Beschreibung genannt.

In der Figur 2 ist der Presskasten 2 mit geschlossenen Türen 7 und 8 gezeigt. Im rechten Teil der Darstellung ist das Wirken der Nutenformer 9 und der Leitkörper 10 erkennbar. Bei dem Zusammenpressen des Materials mit der Pressplatte 5 werden an der türseitigen Frontfläche des hergestellten Ballens B zugleich die Nuten BN, hier zwei Nuten, geformt.
Zudem ist in Fig. 2 und Fig.1 die erfindungsgemäße Anlenkung der Tür am Presskasten 2 dargestellt. Insbesondere die untere Tür 7, die für den Pressbetrieb den Pressbereich 4 des Pressschachtes 2' verschließt, ist mit Scharnieren 13 schwenkbeweglich am Presskasten 2 gehalten. Die Schwenkachse 14 dieser Scharniere 13 liegt erfindungsgemäß außerhalb der Seitenwand 2b des Presskastens 2 und vorzugsweise in einer vertikalen Ebene, die - bei geschlossener unterer Tür 7 - der von den Frontflächen 9a der Nutenformer 9 gedanklich gebildeten Ebene entspricht oder weiter presskasteneinwärts liegt.
Mit BR sind hier Rillen in der Ballenoberfläche bezeichnet, die, wie vorn schon genannt, der Aufnahme des Umschnürungsmaterials nach Fertigstellung des Ballens dienen. Die Bauteile hierfür sind an sich bekannt, sodass eine weitere Darstellung hier nicht vorgenommen wurde. Gleiches gilt für den Auswerfer, mit dem der Ballen B aus der Ballenpresse 1 entladen wird.

Die vorstehend identifizierten Zeichnungsmerkmale und die Beschreibung bietet eine veranschaulichende Offenbarung der Erfindung und sind keine Einschränkung. Der Fachmann kann zahlreiche andere Modifikationen und Ausführungsformen ersinnen, welche in den Rahmen und in den Geist der erfindungsgemäßen Prinzipien fallen.
So kann je nach konzipiertem Anwendungsfall / Einsatzgebiet nebst deren konstruktionsmäßiger Ausführung der neuen Ballenpresse der horizontale Querschnitt der Nutenformer 9 in oben genannte Modifikation anders sein als er in den Figuren 1 bis 3c gezeigt ist, wo er eine im Wesentliches Rechteck-Form hat. Der Querschnitt der Nutenformer kann dreieckig, trapezförmig, halbkreisförmig oder kreissegmentförmig sein, oder andere Querschnittsformen besitzen. Diese Querschnitte sind in der Figur 4 schematisch dargestellt, zum Beispiel kann bei sehr elastischem zu verpressenden Abfallmaterial der Querschnitt eher einen rechteckigen Querschnitt besitzen, dagegen wird bei sehr eigensteifem zu verpressendem Material eher ein trapezförmiger bis halbkreis- oder kreissegmentförmiger Querschnitt verwendet werden.

### Bezug sziffernverzeichnis

- 1: Ballenpresse
- 2: Presskasten
- 2': Pressschacht
- 2a, 2b: Seitenwände
- 2c: Rückwand
- 2d: Schachtboden
- 3: Einfüllbereich
- 4: Pressbereich
- 5: Pressplatte
- 5a: Kraftübertrager (Schubstange; Hydraulikzylinder)
- 6: Antriebseinheit
- 7: untere Tür
- 8: obere Tür
- 9: Nutenformer
- 9a: Frontfläche
- 9b, 9c: Seitenflächen
- 9d: Längskanten
- 10: Leitkörper (bzgl. Pos.9 dachartig)
- 10a: seitliche Leitflächen
- 10b: obere Leitflächen
- 10c: vorderen Leitflächen
- 10d: Körperkanten an Pos. 10c/10a
- 11: Hubrichtung von Pos. 5
- 12: Umschnürungsband
- 13: Scharniere (für. Pos. 7)
- 14: Schwenkachse (Pos. 13)
- 15: Zacken bzw. Zackenleiste (an Pos. 9d)
- 16: Zackerigründseite
- 17: Zackenunterseite
- 18: Zackenoberseite
- 19: Zackenabschnitt an Pos. 10d

- b: Breite des Ballens "B"
- h: Höhe des Ballens "B"
- t: Tiefe des Ballens "B"

- B: Ballen
- BR: Rillen (in "B", für die Aufnahme der Bindemittels)
- BN: Nuten (in "B", fürs Eingreifen der Gabel eines Flurförderer)
- F: Fußboden (Aufstellfläche)
- L1: Abstand, horizontal zwischen 2 Nutenformer
- L2: vorderer Überstand zwischen Pos. 10 zu Pos. 9
- L3: seitliche Überstände zwischen Pos. 10 zu Pos. 9
- W1: Winkel zwischen Pos. 17 und 9a
- W2: Winkel zwischen Pos. 18 und 9a

## Patentansprüche

1. Vertikal-Ballenpresse zum Verdichten von losem Material zu einem kompakten, quaderförmigen Ballen (B) mit
- einem Presskasten (2), der
- einen Schachtboden (2d) und
- Seitenwände (2a, 2b), eine Rückwand (2c), eine Vorderwand aufweist, deren Innenflächen einen im wesentlichen vertikalen Pressschacht (2') definieren,
- wobei wenigstens eine Wand eine Tür (8) ist, die geöffnet werden kann zur Entnahme des Ballens (B),
- einer im Pressschacht (2') in Richtung Boden (2d) verschiebbaren (Seite 14, Zeilen 9) Pressplatte (5),
- wobei eine dem Presskasten (2) zugeordnete Antriebseinheit (6) mit der Pressplatte (5) wirkungsmäßig verbunden ist,
- in den Pressschacht (2') hineinragende Nutenformer (9) zur Ausbildung von Nuten in einer Außenfläche des Ballens (B),
- wobei die Pressplatte (5) zu den Nutenformern (9) korrespondierende Aussparungen besitzt
**dadurch gekennzeichnet, dass**
- ein Auswerfer vorhanden ist, der um seine vordere untere Körperkante kippbar ist zum Entladen des fertig gepressten und umschnürten Ballens (B) mittels einer Kippung,
- zwei vertikal ausgerichtete, balkenförmige Nutenformer (9) mit einem horizontalen Abstand (L1) zueinander an der Innenfläche der Tür (8) angeordnet sind,
- wobei in die durch die Nutenformer (9) in Ballen (B) hergestellten Nuten (BN) die Gabeln eines Flurförderergerätes wie etwa eines Gabelhubwagen eingeschoben werden können.

2. Ballenpresse nach Anspruch 1,
**dadurch gekennzeichnet, dass**
eine Körperfläche der Nutenformer (9) integral mit der Innenfläche der Tür (7, 8) ist.

3. Ballenpresse nach Anspruch 1 oder 2,
**dadurch gekennzeichnet, dass**
bei geschlossener Tür (7, 8) eine Frontfläche (9a) jedes Nutenformers (9) einwärts zum Pressschacht (2') ausgerichtet ist und selbige (9a) mit je einer seiner Seitenflächen (9b; 9c) eine vertikal ausgerichtete Längskante (9d) bildet.

4. Ballenpresse nach Anspruch 3,
**dadurch gekennzeichnet, dass**
jede Längskante (9d) wenigstens einen zackenförmigen Abschnitt (15) hat.

5. Ballenpresse nach Anspruch 4,
**dadurch gekennzeichnet, dass**
wenigstens ein Zahn jedes zackenförmigen Abschnittes zugleich ein Rückhälteteil ist.

6. Ballenpresse nach Anspruch 1, 2, 3, 4 oder 5,
**dadurch gekennzeichnet, dass**
oberhalb der Nutenformer (9) an der Tür (7, 8) jeweils ein Leitkörper (10) angeordnet ist, dessen Körpergrundfläche wenigsten gleich groß der kopfseitigen Körperfläche eines Nutenformers (9) ist.

7. Ballenpresse nach Anspruch 6,
**dadurch gekennzeichnet, dass**
die Leitkörper (10) dachfömig ausgebildet sind.

8. Ballenpresse nach Anspruch 7,
**dadurch gekennzeichnet, dass**
die Leitkörper (10) die Form eines Giebelabschnittes eines Walmdaches haben.

9. Ballenpresse nach Anspruch 7,
**dadurch gekennzeichnet, dass**
die Leitkörper (10) die Form eines Giebelabschnittes eines Krüppelwalmdaches haben.

10. Ballenpresse nach Anspruch 6, 7, 8 oder 9,
**dadurch gekennzeichnet, dass**
die Leitkörper (10) jeweils mit ihren unteren Körperkanten mit einem Abstand (L2 und L3) dachartig die kopfseitigen Körperkanten eines Nutenformers (9) überragen.

11. Ballenpresse nach Anspruch 6, 7, 8, 9 oder 10,
**dadurch gekennzeichnet, dass**
wenigstens eine der schräg nach unten oder vertikal gerichteten Körperkanten (10d) der Leitkörper (10) einen zackenförmigen Abschnitt (19) besitzt.

12. Ballenpresse nach Anspruch 6, 7, 8, 9, 10 oder 11,
**dadurch gekennzeichnet, dass**
die Leitkörper (10) integral mit der Innenfläche der Tür (8) sind.

13. Ballenpresse nach Anspruch 1, 2, 3, 4, 5, 6, 7, 8, 9, 10, 11 oder 12,
**dadurch gekennzeichnet, dass**
die als Tür (7, 8) ausgebildete Wand des Presskastens (2) zweiteilig ist, mit einer den Pressbereich (4) verschließenden unteren Tür (7) und einer den Einfüllbereich (3) des Pressschachtes (2') verschließenden oberen Tür (8).

14. Ballenpresse nach Anspruch 13,
**dadurch gekennzeichnet, dass**
die Leitkörper (10) im unteren Abschnitt der oberen Tür (8) und die Nutenformer (9) an der unteren Tür (7) angeordnet sind.

15. Ballenpresse nach Anspruch 13 oder 14,
**dadurch gekennzeichnet, dass**
die obere Tür (8) um eine horizontale Achse klappbar ist und innerhalb eines Rahmens der unteren Tür (7) angeordnet ist, wobei der Rahmen integral mit der unteren Tür (7) ist und im geschlossenen Zustand den gesamten Pressschacht (2') an dieser Wand verschließt.

16. Verwendung einer Vertikal-Ballenpresse zum Verdichten von losem Material zu einem kompakten, quaderförmigen Ballen (B) mit
- einem Presskasten (2), der
- einen Schachtboden (2d) und
- Seitenwände (2a, 2b), eine Rückwand (2c), eine Vorderwand aufweist, deren Innenflächen einen im wesentlichen vertikalen Pressschacht (2') definieren,
- wobei wenigstens eine Wand eine Tür (8) ist, die geöffnet werden kann zur Entnahme des Ballens (B),
- einer im Pressschacht (2') in Richtung Boden (2d) verschiebbaren (Seite 14, Zeilen 9) Pressplatte (5),
- wobei eine dem Presskasten (2) zugeordnete Antriebseinheit (6) mit der Pressplatte (5) wirkungsmäßig verbunden ist,
- in den Pressschacht (2') hineinragende Nutenformer (9) zur Ausbildung von Nuten in einer Außenfläche des Ballens (B),
- wobei die Pressplatte (5) zu den Nutenformern (9) korrespondierende Aussparungen besitzt
- einem Auswerfer, der um seine vordere untere Körperkante kippbar ist zum Entladen des fertig gepressten und umschnürten Ballens (B) mittels einer Kippung,
- zwei vertikal ausgerichteten, balkenförmigen Nutenformern (9), die mit einem horizontalen Abstand (L1) zueinander an der Innenfläche der Tür (8) angeordnet sind, wobei
- durch die Nutenformer (9) solche Nuten (BN) in der türseitigen Körperfläche des Ballens (B) erzeugt werden, in die nach Kippung des Ballens (B) um seine vordere untere Körperkante mittels des Auswerfers die Gabeln eines Flurförderergerätes wie etwa eines Gabelhubwagens eingeschoben werden können.

## Claims

1. A vertical baler for compressing loose material into a compact cuboid bale (B), the vertical baler comprising:
- a press box (2) including
- a shaft base (2d), and
- side walls (2a, b), a rear wall (2c), a front wall, whose inner surfaces define an essentially vertical press shaft (2'),
- wherein at least one wall is a door (8) which is openable for retrieving the bale (B),
- a press plate (5) that is moveable in the press shaft (2') in a direction towards the base (2d) (page 14, line 9),
- wherein a drive unit (6) that is associated with the press box (2) is operationally connected with the press plate (5),
- groove formers (9) protruding into the press shaft (2') for forming grooves in an outer surface of the bale (B),
- wherein the press plate (5) includes recesses that correspond to the groove formers (9),
**characterized in that**
- an ejector is provided that is pivotable about its forward lower body edge for unloading the finished pressed and tied bale (B) in a flip movement,
- two vertically oriented bar shaped groove formers (9) are arranged with a horizontal distance (L1) from each other at an inner surface of the door (8),
- wherein forks of a fork lift are insertable into the grooves (BN) produced by the groove formers (9) in the bales (B).

2. The baler according to claim 1, **characterized in that** a body surface of the groove formers (9) is integrally formed with an inner surface of the door (7, 8).

3. The baler according to claim 1 or 2, **characterized in that** a front surface (9a) of each groove formers (9) is oriented inward towards the press shaft (2') when the door (7, 8) is closed and the front surface (9a) forms a vertically oriented longitudinal edge (9d) with a respective side surface (9b, 9c).

4. The baler according to claim 3, **characterized in that** each longitudinal edge (9d) has at least one tooth shaped section (15).

5. The baler according to claim 4, **characterized in that** at least one tooth of each saw tooth shaped section simultaneously forms a retaining element.

6. The baler according to claim 1, 2, 3, 4 or 5, **characterized in that** a respective guide element (10) is arranged above the groove formers (9), wherein a base surface of the at least one guide element (10) is at least identical in size to the head side base surface of a groove former (9).

7. The baler according to claim 6, **characterized in that** the guide elements (10) are configured roof shaped.

8. The baler according to claim 7, **characterized in that** the guide elements (10) have a shape of a gable section of a hip roof.

9. The baler according to claim 7, **characterized in that** the guide elements (10) have a shape of a gable section of a half hipped roof.

10. The baler according to claim 6, 7, 8 or 9, **characterized in that** the guide elements (10) reach over the head side body edges of a groove former (9) in a roof shape respectively with their lower body edges with a distance (L2 and L3).

11. The baler according to claim 6, 7, 8, 9 or 10, **characterized in that** at least one of the downward slanted or vertically oriented body edges (1 0d) of the guide elements (10) has a saw tooth shaped section (19).

12. The baler according to claim 6, 7, 8, 9, 10 or 11, **characterized in that** the guide elements (10) are integrally configured with the inner surface of the door (8).

13. The baler according to claim 1, 2, 3, 4, 5, 6, 7, 8, 9, 10, 11 or 12, **characterized in that** the wall of the press box (2) that is configured as a door (7, 8) is configured in two components with a lower door (7) closing the press portion (4) and an upper door (8) closing the fill in portion (3) of the press shaft (2').

14. The baler according to claim 13, **characterized in that** the guide elements (10) are arranged in a lower section of the upper door (8) and the groove formers (9) are arranged at the lower door (7).

15. The baler according to claim 13 or 14, **characterized in that** the upper door (8) is pivotable about a horizontal axis and arranged within a frame of the lower door (7), wherein the frame is integrally configured with the lower door (7) and closes the entire press shaft (2') at this wall in a closed condition.

16. A method of using a vertical baler for compressing loose material into a compact cuboid bale (B), the vertical baler comprising:
- a press box (2) including
- a shaft base (2d), and
- side walls (2a, b), a rear wall (2c), a front wall, whose inner surfaces define an essentially vertical press shaft (2'),
- wherein at least one wall is a door (8) which is openable for retrieving the bale (B),
- a press plate (5) that is moveable in the press shaft (2') in a direction towards the base (2d) (page 14, line 9),
- wherein a drive unit (6) that is associated with the press box (2) is operationally connected with the press plate (5),
- groove formers (9) protruding into the press shaft (2') for forming grooves in an outer surface of the bale (B),
- wherein the press plate (5) includes recesses that correspond to the groove formers (9),
- an ejector that is provided pivotable about its forward lower body edge for unloading the finished pressed and tied bale (B) in a flip movement,
- two vertically oriented bar shaped groove formers (9) are arranged with a horizontal distance (L1) from each other at an inner surface of the door (8),
- wherein forks of a fork lift are insertable into the grooves (BN) produced by the groove formers (9) in the bale (B) after the bale (B) is pivoted about its forward lower body edge by an ejector.

## Revendications

1. Presse à balles verticale pour la compression de matériaux en vrac en une balle parallélépipédique compacte (B) avec
- un coffre de compression (2) qui présente
- un fond de trémie (2d) et
- des parois latérales (2a, 2b), une paroi arrière (2c), une paroi avant, dont les faces internes définissent une trémie de compression essentiellement verticale,
- au moins une paroi étant une porte (8) pouvant être ouverte pour l'enlèvement de la balle (B),
- un plateau de compression (5) déplaçable à l'intérieur de la trémie de compression en direction du fond (2d) (page 14, ligne 9),
- une unité d'entraînement (6) associée au coffre de compression (2) étant couplée au plateau de compression (5) de façon opérationnelle,
- des dispositifs à former des rainures (9) faisant saillie dans la trémie de compression pour former des rainures dans une face extérieure de la balle (B),
- le plateau de compression (5) possédant des évidements correspondant aux dispositifs à former des rainures,
**caractérisée en ce que**
- un éjecteur, qui peut être basculé autour de l'arête avant inférieure de son corps, est prévu pour le déchargement de la balle compactée finie et ficelée (B) au moyen d'un dispositif de basculement,
- deux dispositifs à former des rainures (9) en forme de barre et orientés verticalement sont disposés sur la face interne de la porte avec un écart horizontal (L1) entre eux,
- dans les rainures (BN) formées dans la balle (B) par les dispositifs à former des rainures (9) pouvant être insérées les fourches d'un engin de manutention, par exemple d'un chariot élévateur à fourche.

2. Presse à balles suivant la revendication 1,
**caractérisée en ce que**
une face du corps des dispositifs à former des rainures (9) est intégrée dans la face interne de la porte (7, 8).

3. Presse à balles suivant la revendication 1 ou 2,
**caractérisée en ce que,**
à porte (7, 8) fermée, une face frontale (9a) de chaque dispositif à former des rainures (9) est orientée vers l'intérieur, vers la trémie de compression (2') et **en ce que** cette face frontale (9a) forme avec respectivement une de ses faces latérales (9b, 9c) une arête longitudinale (9d) orientée verticalement.

4. Presse à balles suivant la revendication 3,
**caractérisée en ce que**
chaque arête longitudinale (9d) possède au moins une partie dentée (15).

5. Presse à balles suivant la revendication 4,
**caractérisée en ce que**
au moins une dent de chaque partie dentée est en même temps un élément de retenue.

6. Presse à balles suivant la revendication 1, 2, 3, 4 ou 5
**caractérisée en ce que**
un corps de guidage (10) est respectivement disposé sur la porte (7,8), au dessus des dispositifs à former des rainures (9), corps de guidage, dont la surface de base du corps présente au moins la même taille que la surface de base du corps, côté tête, d'un dispositif à former des rainures (9).

7. Presse à balles suivant la revendication 6,
**caractérisée en ce que**
les corps de guidage (10) sont conçus en forme de toit.

8. Presse à balles suivant la revendication 7,
**caractérisée en ce que**
les corps de guidage (10) présentent la forme d'une partie du pignon d'un toit en croupe.

9. Presse à balles suivant la revendication 7,
**caractérisée en ce que**
les corps de guidage (10) présentent la forme d'une partie du pignon d'un toit en demi-croupe.

10. Presse à balles suivant la revendication 6, 7, 8 ou 9
**caractérisée en ce que**
les arêtes inférieures des corps de guidage (10) dépassent, à la manière d'un toit, avec un écart (L2 et L3) les arêtes, côté tête, du corps d'un dispositif à former des rainures (9).

11. Presse à balles suivant la revendication 6, 7, 8, 9 ou 10
**caractérisée en ce que**
au moins une des arêtes (10d), orientées diagonalement vers le bas ou verticalement, des corps de guidage (10) possède une partie dentée (19).

12. Presse à balles suivant la revendication 6, 7, 8, 9, 10 ou 11
**caractérisée en ce que**
les corps de guidage (10) sont intégrés dans la face interne de la porte (8).

13. Presse à balles suivant la revendication 1, 2, 3, 4, 5, 6, 7, 8, 9, 10, 11 ou 12,
**caractérisée en ce que**
la paroi, conçue comme porte (7, 8), du coffre de compression (2) est en deux parties, avec une porte inférieure (7) fermant la zone de compression (4) et une porte supérieure (8) fermant la zone de remplissage (3) de la trémie de compression (2').

14. Presse à balles suivant la revendication 13,
**caractérisée en ce que**
les corps de guidage (10) sont disposés dans la partie inférieure de la porte supérieure (8) et les dispositifs à former des rainures (9) sont disposés sur la porte inférieure (7).

15. Presse à balles suivant la revendication 13 ou 14,
**caractérisée en ce que**
la porte supérieure (8) peut être basculée autour d'un axe horizontal et est disposée à l'intérieur d'un cadre de la porte inférieure (7), le cadre étant intégré dans la porte inférieure (7) et ferme, en état fermé, l'ensemble de la trémie de compression (2') au niveau de cette paroi.

16. Utilisation d'une presse à balles verticale pour la compression de matériaux en vrac en une balle parallélépipédique compacte (B) avec
- un coffre de compression (2) présentant
- un fond de trémie (2d) et
- des parois latérales (2a, 2b), une paroi arrière (2c), une paroi avant, dont les faces internes définissent une trémie de compression essentiellement verticale,
- au moins une paroi étant une porte (8) pouvant être ouverte pour l'enlèvement de la balle (B),
- un plateau de compression (5) déplaçable dans la trémie de compression, en direction du fond (2d) (page 14, ligne 9),
- une unité d'entraînement (6) associée au coffre de compression étant couplée au plateau de compression (5) de façon opérationnelle.
- des dispositifs à former des rainures (9) faisant saillie dans la trémie de compression pour former des rainures dans une face extérieure de la balle (B),
- le plateau de compression (5) possédant des évidements correspondant aux dispositifs à former des rainures,
- un éjecteur pouvant être basculé autour de l'arête avant inférieure de son corps pour le déchargement de la balle compactée finie et ficelée (B) au moyen d'un dispositif de basculement,
- deux dispositifs à former des rainures (9) en forme de barre et orientés verticalement, qui sont disposés sur la face interne de la porte avec un écart horizontal (L1) entre eux,
- par les dispositifs à former des rainures (9) étant réalisées dans la face, côté porte, de la balle (B) des rainures (BN) permettant l'insertion des fourches d'un engin de manutention, par exemple d'un chariot élévateur à fourches, après le basculement de la balle (B) autour de l'arête avant inférieure de son corps au moyen de l'éjecteur.
